# EUROPÄISCHE PATENTSCHRIFT

(11) **EP 0 684 030 B1**
(45) Veröffentlichungstag und Bekanntmachung des Hinweises auf die Patenterteilung: **03.11.1999**
(21) Anmeldenummer: 95107818.7
(22) Anmeldetag: 23.05.1995
(51) Int. Cl.: A61G 5/14

(54) **Sessel mit Aufstehhilfe**
Arm-chair with standing-up aid
Fauteuil avec levage assisté

(30) Priorität: 25.05.1994 DE 9408583 U
(43) Veröffentlichungstag der Anmeldung: 29.11.1995
(73) Patentinhaber: Stanzwerk Wetter Sichelschmidt & Co., D-58300 Wetter (DE)
(72) Erfinder: Hausherr, Klaus, 58300 Wetter (DE); Geisler, Gerd, 58300 Wetter (DE); Kristen, Martin Dr., D-45883 Gelsenkirchen (DE)
(74) Vertreter: Köchling, Conrad, Dipl.-Ing.

(56) Entgegenhaltungen:
- DE-A- 2 618 943
- DE-A- 4 122 375
- DE-U- 9 112 558
- DE-U- 9 318 916

## Beschreibung

Die Erfindung betrifft einen Sessel mit Aufstehhilfe, bestehend aus einem Gestellteil mit Seitenwangen, einem im Gestell zwischen den Seitenwangen angeordneten Sitzteil mit schwenkbarer Rückenlehne und ausfahrbarer Fußstütze, wobei das Sitzteil samt Rückenlehne und Fußstütze anhebbar und in eine zur Sitzvorderkante hin abfallende Schräglage mittels eines linearen Stellgliedes verschwenkbar ist, wobei das Gestell auf in dessen Eckbereichen angeordneten Rollen oder Kufen auf der Aufstandsfläche aufsteht, wobei das lineare Stellglied aus einem elektrischen Stellmotor mit aus- und einfahrbarem Stellmittel besteht, dessen eines Ende an einer ersten starren Traverse angelenkt ist und das andere Ende des Stellgliedes an einem von einer zweiten, drehbaren Traverse abragenden Hebel angelenkt ist, wobei die erste Traverse im -in Sitzrichtung- hinteren lehnennahen Bereich angeordnet und die zweite Traverse im entgegengesetzten vorderen Bereich unterhalb des Sitzteiles gelagert ist, wobei insbesondere von der zweiten Traverse Stellhebel abragen, mittels derer Gelenkketten für die Lehnenneigung und gegebenenfalls das Ausschwenken der Fußstütze betätigbar sind, und die Stellkräfte und Gelenkkettengeometrie derart aufeinander abgestimmt ist, daß bei Verstellung des Sitzteiles aus der Aufstehhilfsposition in die Sitzposition und zurück in die Aufstehhilfsposition mittels des Stelltriebes die Drehwegung der zweiten Traverse durch im Stellweg der Traverse oder von damit gekoppelten Teilen angeordnete Anschläge begrenzt ist, und bei weiterer gleichsinniger Verstellung des Stelltriebes die Traverse zur Lehnenneigung bzw. zum Ausschwenken der Fußstütze drehbar ist.

Bei einem derartigen Sessel ist in der Normalsitzposition das Sitzteil leicht nach hinten zur Rückenlehne hin abfallend geneigt, um dem Benutzer einen ausreichenden Sitzkomfort zu bieten. Desweiteren ist die Rückenlehne aus der Sitzposition in eine Ruheposition verschwenkbar. Dabei kann zusätzlich eine Fußstütze vorgesehen sein, die aufgefahren werden kann, um die Sitzfläche zum Abstützen der Beine oder Füße zu verlängern.

Damit vornehmlich ältere und behinderte Personen leicht aus dem Sessel aufstehen können, ist eine motorisch betätigbare Aufstehhilfe vorgesehen, mittels derer das Sitzteil gegebenenfalls samt Lehne aus der leicht nach hinten zur Rücklehne abfallenden Position in eine leicht nach vorn zur Sitzvorderkante abfallende Position verschwenkt werden kann und gleichzeitig das Sitzteil um ein ausreichendes Maß angehoben wird, so daß der Benutzer schon in eine leicht stehende Position überführt ist und somit leicht aus dem Sessel aufstehen kann.

Um derartige Sessel auf dem Untergrund verschieben und verstellen zu können, weisen solche Sessel üblicherweise vier Rollen oder auch kugelartige Kufen auf, mittels derer das Sesselgestell auf dem Boden aufsteht, so daß der Benutzer den Sessel rollend oder auch schiebend bewegen kann, auch während er im Sessel sitzt.

Nachteilig bei derartigen Sesseln ist, daß der Sessel dann, wenn die darin befindliche Person unter Ausnutzung der Aufstehhilfe aus dem Sessel aufstehen will, leicht entgegen der Abstützrichtung der darin befindlichen Person zurückrollt, so daß die Benutzung nicht ausreichend sicher ist.

Um zu erreichen, daß der Sessel zwar in der Sitzposition leicht auf dem Untergrund verschiebbar ist, in der Position Aufstehilfe jedoch der Sessel fest auf dem Untergrund steht, ist aus der DE-U- 91 12 558 schon eine Lösung vorgeschlagen worden. Dabei wird beim Überführen des Sessels aus der Sitz- in die Aufstehposition bewirkt, daß die vorderen Rollen des Sessels außer Eingriff mit dem Untergrund gebracht werden und stattdessen ein Standfußpaar sich im vorderen Bereich des Sessels fest auf dem Boden abstützt, so daß die mögliche Rollbewegung unterbunden ist.

Bei solchen Sesseln ist auch schon vorgeschlagen worden, mittels ein und desselben motorischen Stellgliedes sowohl die Aufstehhilfe zu betätigen als auch die Lehnenneigung und gegebenenfalls Fußstützenausschwenkung zu betätigen.

Die vorbekannte Ausführung hat sich zwar in der Praxis bewährt, jedoch wird in manchen Fällen die Standsicherheit des Sessels in der Aufstehhilfeposition noch nicht als ausreichend angesehen.

Es ist auch schon vorgeschlagen worden, einen derartigen Sessel mit Aufstehhilfe so auszurüsten, daß am Sessel ein großflächiges Standfußteil angeordnet und gehaltert wird, welches sich in der Aufstehposition vollflächig am Boden (Aufstandsfläche) abstützt und wobei der gesamte Sessel von diesem Aufstandsfuß abgehoben und in Schrägposition verschwenkt wird, um die Aufstehhilfsposition zu bilden. Dabei ist eine hohe Standsicherheit des Sessels in Aufstehilfsposition gewährleistet. Nachteilig bei dieser Ausführung ist aber, daß insbesondere dann, wenn nur ein einziger elektromotorischer Stellantrieb mit einer aus- und einfahrbaren Gewindespindel vorgesehen ist, die auf die beiden dann erforderlichen Drehtraversen einwirkt, sich Zwischenpositionen ergeben, bei denen sich das Standfußteil unerwünscht selbständig auf dem Boden absenkt, so daß die Dreh- oder Schubbewegung des Sessels relativ zum Untergrund behindert ist. Dieser Effekt beruht offenbar darauf, daß beim üblicherweise eingesetzten elektrischen Stellantrieb mit einer Gewindespindel, die auf die Spindel einwirkenden Zug- bzw. Druckkräfte sich beim Verstellen der Rückenlehne des Sessels aus der Sitzpostion in die Ruheposition verändern. Die Spindel ist zunächst auf Druck belastet, wobei beim Verschwenken der Rückenlehne dann eine Umkehr des Lastfalles stattfindet, also eine Zugbelastung der Spindel eintritt. In diesem Moment ist der mit der Spindel gekoppelte Standfuß soweit freigegeben, daß er sich selbständig auf dem Boden absenken kann.

Ausgehend von diesem Stand der Technik liegt der Erfindung die Aufgabe zugrunde, einen Sessel mit Aufstehhilfe gattungsgemäßer Art zu schaffen, der die geschilderten Nachteile vermeidet und bei dem insbesondere gewährleistet ist, daß sowohl in der Sitzals auch in der Ruheposition der Standfuß vollständig vom Boden abgehoben ist und ausschließlich in der Aufstehhilfsposition der Standfuß auf dem Boden abgesenkt wird, um dann den Sessel insgesamt in die Aufstehhilfeposition verschwenken zu können.

Zur Lösung dieser Aufgabe wird vorgeschlagen, daß der Sessel über Stellhebel mit einem Standfußteil gekoppelt ist, welches beim gleichsinnigen Verstellen des Stelltriebes -aus einer Position, in der die Rückenlehne in eine Ruheposition geneigt und die Fußstütze ausgefahren ist, in eine Sitzposition, in der die Rückenlehne weniger geneigt und die Fußstütze eingefahren ist, und dann in die Aufstehposition- das Standfußteil abgesenkt und das gesamte Sesselgestell angehoben ist,
und daß das Standfußteil in der Ruheposition und der Sitzposition mittels einer lösbaren Raste am Sesselgestell oder Beschlagteilen in einer mindestens gering von der Aufstandsebene zurückliegenden Position gehalten ist, welche Raste beim Verschwenken der zweiten Traverse aus der Ruheposition in die Sitzposition oder in der Sitzposition, durch traverseneigene Mittel, aus der Rastposition, in der das Fußteil gestellfest gehalten ist, in eine Entrastungslage gezwungen ist, in der das Fußteil mittels Verschwenkung der Stellhebel in Aufstehposition und zurück in die Sitzposition verfahrbar ist, wobei beim Zurücklaufen in die Sitzposition die Raste selbsttätig in Rastposition überführt ist und wobei das Verschwenken der Stellhebel mittels des linearen Stellantriebes erfolgt und die starre Traverse, an der das zweite Ende des Stelltriebes angelenkt ist, Bestandteil des Standfußes ist.

Eine bevorzugte Weiterbildung wird darin gesehen, daß die Raste ein entgegen einer Schließfeder entrastbarer Schub- oder Drehriegel ist, der gestellfest am Sesselgestell bzw. Beschlagteilen gehaltert ist, und daß an einem Stellhebel des Standfußes ein Rastbolzen gehalten ist, der in Rastposition von der Raste unterfangen ist und in Entrastposition freigegeben ist.

Besonders bevorzugt ist dabei vorgesehen, daß die Raste mittels eines an der zweiten Traverse gehalterten Hebels lösbar ist, mittels dessen die Raste im Übergang von der Sitzposition zur Aufstehposition in die Entrastposition entgegen Schließfederkraft verschiebbar oder verschwenkbar ist und in dieser Position gehalten ist, bis die Drehtraverse aus der Aufstehposition zum Beginn der Sitzposition verschwenkt ist, in welcher die Raste den Rastbolzen unter der Wirkung der Schließfeder übergreift.

Durch die erfindungsgemäße Ausbildung ist sichergestellt, daß das Standfußteil dann, wenn der Sessel aus der Aufstehhilfsposition in die Sitzposition überführt wird (mittels Betätigung des elektromotorischen Spindelantriebs) zunächst der Sessel auf den Boden abgesenkt wird, bis die Sesselfüße, -rollen oder -kufen auf dem Boden aufstehen und der Standfuß noch um ein geringes Maß weiter gegenüber dem dann aufstehenden Sessel von der Aufstandsebene abgehoben wird und in dieser Stellung zwangsverriegelt wird. Beim weiteren Verstellen des Sessels aus der Sitzposition in die Ruheposition kann dann unabhängig von den auf die Spindel einwirkenden Zug- bzw. Druckkräften gewährleistet werden, daß der Standfuß immer Abstand vom Boden hält und nicht unerwünscht sich in Zwischenpositionen abstützt, was die Beweglichkeit des Sessels unterbinden würde.

Beim Betätigen des Stellmotorantriebes zum Zwecke des Überführens des Sessels in die Aufstehhilfsposition wird zunächst der Sessel in die Sitzposition überführt, dann die Raste zwangsweise durch Elemente der zweiten Drehtraverse gelöst, so daß der Standfußteil freigegeben ist und bei gleichsinniger weiterer Betätigung des elektromotorischen Stellantriebes der Sessel gegebenüber dem auf der Aufstandsfläche sich abstützenden Standfußteil angehoben und leicht nach vorn geneigt verschwenkt wird, so daß die Aufstehhilfsposition sicher erreicht ist.

Die Erfindung ist nachstehend anhand eines streng schematisierten Ausführungsbeispieles erläutert.

Es zeigt:
- Fig. 1: einen Sessel mit Aufstehhilfe in der Sitzposition;
- Fig. 2: eine Einzelheit dieser Position in Ansicht;
- Fig. 3: den Sessel in einer Zwischenposition;
- Fig. 4: den Sessel in Ruheposition;
- Fig. 5: das Detail gemäß Figur 2 in der Ruheposition gesehen;
- Fig. 6: den Sessel in der Aufstehhilfsposition;
- Fig. 7: das Detail gemäß Figur 2 in der Aufstehhilfsposition.

Der Sessel mit Aufstehhilfe besteht im wesentlichen aus einem Sesselgestellteil 1 mit Seitenwangen 2, die gleichzeitig Armlehnen bilden, einem zwischen den Seitenwangen 2 angeordneten Sitzteil 3, einer Rückenlehne 4 und gegebenenfalls einer ausschwenkbaren Fußstütze 5.

Bei der dargestellten Ausführungsform ist die Rückenlehne 4 und die Fußstütze 5 mittels jeweils zwei parallel und nahe der Seitenwangen 2 am Sesselgestell 1 befestigter Gelenkketten 19, 20 aus der Sitzposition gemäß Figur 1 in eine Ruheposition gemäß Figur 3 und 5 verschwenkbar, sowie in eine Aufstehposition gemäß Figur 6, bei der die Sitzvorderkante des Sitzteiles 3 schräg abfallend gerichtet ist.

Zur Betätigung des Gelenkkettenmechanismusses ist ein elektromotrisches Stellglied 6 mit Fernbetätigungsvorrichtung 21 vorgesehen. Das Stellglied 6 ist durch die strichpunktierte Linie 6' zur Anlenkstelle verlängert. In Wirklichkeit erstreckt sich das Stellglied 6 von der Traverse 8 bis zur Traverse 22 und ist an beiden angelenkt (bei 8 mittelbar am Hebel 9). Das Gestell 1 steht in der Sitzlage gemäß Figur 1 und Ruhelage gemäß Figur 3 und 5 auf vier in den Eckbereichen angeordneten Rollen 7 auf der Aufstandsebene auf. Der Sessel ist somit auf diese Aufstandsebene rollbar.

Die Gelenkketten 19,20 zur Betätigung der Verschwenkung von Fußstütze und Rückenlehne 5 bzw. 4 sind nicht näher erläutert, da es sich dabei um an sich bekannte Elemente handelt. Das elektromotorische Stellglied 6 besteht aus einem elektrischen Stellmotor mit ausfahrbarem Stellglied beispielsweise einer Gewindespindel dessen freie Enden an einer drehbaren Traverse 8 und einer starren Traverse 22 angelenkt sind, insbesondere an von den Traversen abragenden Hebeln. Im hinteren, lehnennahem Bereich des Sesselgestells 1 ist das dem elektrisch ausfahrbaren Stellglied abgewandte Ende des Stellmotors an der Traverse 22 angelehnt, die mit dem Standfuß 12 starr verbunden ist, während die drehbare, zweite Traverse 8 im entgegengesetzten vorderen Bereich am Gestell 1 des Sessels unterhalb des Sitzteiles 3 drehbar gelagert ist. An der Traverse 8 ist ein Stellhebel 9 befestigt, an dem das linear verstellbare Element des Stellgliedes 6 angelenkt ist. Die Stellkräfte und die Gelenkkettengeometrie sind derart aufeinander abgestimmt, daß bei Verstellung des Sessels aus der Aufstehhilfsposition gemäß Figur 6 in die Sitzposition gemäß Figur 1 bzw. aus der Sitzposition in die Aufstehhilfsposition mittels des Stellantriebes 6 die Traverse 8 unverdrehbar gehalten wird, weil in der Sitzposition gemäß Figur 1 diese Bewegung durch einen im Stellweg eines entsprechenden Hebels 24 angeordneten Anschlag 23 die Bewegung der Traverse 8 blockiert ist. Der Hebel 24 ist starr mit der Traverse 8 verbunden.

Erfindungsgemäß ist der Beschlagteil des Sesselgestellteiles 1, an dem auch die Traverse 8 gelagert ist, über Stellhebel 10, 11 mit dem Standfußteil 12 gekoppelt, so daß beim gleichsinnigen Verstellen (Ausfahren) des Stelltriebes 6 aus der eingefahrenen Position gemäß Figur 4 zunächst eine Überführung in die Position gemäß Figur 3 dann in die Position gemäß Figur 1 und dann in die Positon gemäß Figur 6 erfolgt, wobei beim Übergang von der Sitzposition gemäß Figur 1 in die Aufstehposition gemäß Figur 6 das Standfußteil 12 relativ zum Sesselgestell 1 ausgefahren wird, so daß sich das Sesselgestell 1 nicht mehr unmittelbar, sondern nur noch über den Standfuß 12 auf dem Aufstandsboden abstützt und angehoben ist. Am Standfuß 12 sind dabei die Stellhebel 10,11 angelenkt, die ebenso am Sesselgestellteil 1 angelenkt sind. Alle Gelenkachsen verlaufen ebenso wie die Gelenkachsen der Anlenkstellen des Stelltriebes 6 parallel zueinander und zu den Schwenkachsen von Rückenlehnteil 4 und Fußstütze 5. Das Standfußteil 12 ist in der Ruheposition gemäß Figur 3,4 und in der Sitzposition gemäß Figur 1 mittels einer am Stellhebel 10 bzw. 18 angreifenden lösbaren Raste 13 am Sesselgestell 1 oder gestellfesten Beschlagteilen 14 in einer mindestens gering von der Aufstandsebene zurückliegenden Position gehalten, wie in Figur 1,3 und 4 verdeutlicht ist. Die Raste 13 wird beim Verschwenken der Traverse 8 aus der Sitzposition gemäß Figur 1 in die Aufstehposition gemäß Figur 6 durch traverseneigene Mittel, nämlich einen Hebel 15, aus der Rastposition gemäß Figur 5, in der das Fußteil 12 gestellfest gehalten ist, in eine Entrastungslage gezwungen, die in Figur 2 und insbesondere Figur 7 gezeigt ist. In dieser Entrastungslage ist das Fußteil 12 mittels des Stelltriebes 6 über die Stellhebel 10, 11 in Aufstehposition gemäß Figur 6 und zurück in die Sitzposition gemäß Figur 1 verfahrbar. Beim Zurücklaufen in die Sitzposition gemäß Figur 1 wird die Raste 13 selbständig in die Rastposition überführt. Dabei ist die Raste 13 entgegen einer Schließfeder 16 entrastbar, die an gestellfesten Beschlagteilen 14 mit einem Ende gehalten ist, während das andere Ende an der Raste 13 angreift. Im Ausführungsbeispiel ist die Raste 13 als Schubriegel ausgebildet, die in Richtung der Langlöcher 17 begrenzt verschieblich ist. Die Begrenzung erfolgt durch Bolzen 25, die am gestellfesten Beschlagteil 14 angeordnet sind. An dem einen Stellhebel 10 des Standfußes 12 ist ein Rastbolzen 18 befestigt, der in der Rastposition gemäß Figur 5 von der Raste 13 unterfangen ist, während er in der Entrastposition gemäß Figur 2 und insbesondere Figur 7 freigegeben ist. Durch diese Ausbildung wird erreicht, daß der Standfuß 12 beim Betätigen des elektromotorischen Stellgliedes 6 zum Überführen des Sessels aus der Aufstehhilfsposition gemäß Figur 6 in die Sitzposition gemäß Figur 1 nach Erreichen der Sitzposition gemäß Figur 1 oder nach weiterer Verstellung in Richtung der Ruheposition gemäß Figur 3 und 4 nach geringfügiger Überschreitung der Sitzposition (Figur 1) in etwas gegenüber der Aufstandsfläche abgehobener Position am Sesselgestell 1 gehalten ist. Die Raste 13 übergreift dann nämlich den Rastbolzen 18 des Stellhebels 10 und sichert somit dessen Lage. Sofern der Sessel aus der Sitzposition gemäß Figur 1 in die Ruheposition gemäß Figur 4 überführt wird, ist damit ein Lastwechsel bezüglich des Einwirkens auf das elektromotorische Stellglied, insbesondere die Gewindespindel, verbunden. Diese ist zunächst auf Druck belastet, um die Rückenlehne 4 mittels eines Schubhebels 26, der auf die Gelenkkette 20 einwirkt, gegenüber dem Sesselgestell 1 zu verschwenken. Bei einem gewissen Schwenkwinkel kehrt sich dieser Lastzustand um, da dann die Rückenlehne 4 Druckkräfte auf die Gewindespindel aufbaut, was ohne die Anordnung der Raste 13 dazu führen würde, daß der Standfußteil 12 sich auf die Aufstandsfläche absenkt und somit die Roll- oder Schiebbeweglichkeit des Sessels unterbunden ist. Diese Absenkbewegung des Standfußes 12 wird durch die Kombination der Raste 13 mit dem Rastbolzen 18 unterbunden.

Durch die erfindungsgemäße Ausbildung ist die Funktion in äußerst einfacher Weise gewährleistet, da es keiner zusätzlichen Manipulation oder Betätigungselemente zum Zwecke der Entriegelung und Verriegelung der Raste 13 bedarf.

Während der Stellhebel 10, der den Rastbolzen 18 aufweist, zwischen den Positionen gemäß Figur 1 und 6 um seine Anlenkstellen am Beschlagteil 14 und am Standfuß 12 frei schwenken kann und somit in Kombination mit dem Stellhebel 11 und dem Stellglied 6 das Absenken des Standfußes auf die Aufstandsfläche und das Anheben des übrigen Sessels in die Aufstehhilfsposition sowie die analoge Verstellung zurück in die Sitzposition (Figur 1) durch Ausfahren des linearen Stelltriebes (6) bzw. Einfahren desselben ermöglicht, ist nach Erreichen der Sitzposition (Figur 1) und weiterem Einfahren des linearen Stellgliedes der Stellhebel 10 mit den Beschlagteilen 14 verriegelt, so daß der Standfuß 12 in der angehobenen Position gemäß Figur 1 verbleibt. Zudem ist die Drehbeweglichkeit der Traverse 8 beim Überlauf der Sitzposition (Figur 1) in die Aufstehhilfsposition blockiert (Mittel 23,24), so daß der Verfahrweg des Stellgliedes 6 zwischen den Positionen gemäß Figur 1 und 6 ausschließlich zur Betätigung der Stellhebel 10,11 (Lenker) genutzt werden kann und nicht zur Neigungsveränderung der Rückenlehne 4 relativ zum Sitzteil 3 führt.

Die beschriebene Ausbildung kann auch bei Sesseln mit starrer Rückenlehne und/oder ohne ausfahrbare Fußstütze eingesetzt werden, was ebenfalls als Gegenstand der Erfindung betrachtet wird.

Die Erfindung ist nicht auf das Ausführungsbeispiel beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Sessel mit Aufstehhilfe, bestehend aus einem Gestellteil (1) mit Seitenwangen (2), einem im Gestell zwischen den Seitenwangen angeordneten Sitzteil (3) mit schwenkbarer Rückenlehne (4) und ausfahrbarer Fußstütze, wobei das Sitzteil samt Rückenlehne und Fußstütze anhebbar und in eine zur Sitzvorderkante hin abfallende Schräglage mittels eines linearen Stellgliedes (6) verschwenkbar ist, wobei das Gestell auf in dessen Eckbereichen angeordneten Rollen (7) oder Kufen auf der Aufstandsfläche aufsteht, wobei das lineare Stellglied aus einem elektrischen Stellmotor mit aus- und einfahrbarem Stellmittel (8, 22) besteht, dessen eines Ende an einer ersten starren Traverse (22) angelenkt ist und das andere Ende des Stellgliedes an einem von einer zweiten, drehbaren Traverse (8) abragenden Hebel (9) angelenkt ist, wobei die erste Traverse im -in Sitzrichtung- hinteren lehnennahen Bereich angeordnet und die zweite Traverse im entgegengesetzten vorderen Bereich unterhalb des Sitzteiles gelagert ist, wobei insbesondere von der zweiten Traverse Stellhebel abragen, mittels derer Gelenkketten (19,20) für die Lehnenneigung und das Ausschwenken der Fußstützen betätigbar sind, und die Stellkräfte und Gelenkkettengeometrie derart aufeinander abgestimmt ist, daß bei Verstellung des Sitzteiles aus der Aufstehhilfsposition in die Sitzposition und zurück in die Aufstehhilfsposition mittels des Stelltriebes die Drehbewegung der zweiten Traverse durch im Stellweg der Traverse oder von damit gekoppelten Teilen angeordnete Anschläge begrenzt ist, und bei weiterer gleichsinniger Verstellung des Stelltriebes die Traverse zur Lehnenneigung bzw. zum Ausschwenken der Fußstütze drehbar ist, **dadurch gekennzeichnet, daß** der Sessel über Stellhebel (10,11) mit einem Standfußteil (12) gekoppelt ist, welches beim gleichsinnigen Verstellen des Stelltriebes (6) -aus einer Position in der die Rückenlehne (4) in eine Ruheposition geneigt und die Fußstütze (5) ausgefahren ist, in eine Sitzposition, in der die Rückenlehne (4) weniger geneigt und die Fußstütze (5) eingefahren ist, und dann in die Aufstehposition- das Standfußteil (12) abgesenkt und das gesamte Sesselgestell (1) angehoben ist,
und daß das Standfußteil (12) in der Ruheposition und der Sitzposition mittels einer lösbaren Raste (13) am Sesselgestell (1) oder Beschlagteilen (14) in einer mindestens gering von der Aufstandsebene zurückliegenden Position gehalten ist, welche Raste (13) beim Verschwenken der zweiten Traverse (8) aus der Ruheposition in die Sitzposition oder in der Sitzposition, durch traverseneigene Mittel, aus der Rastposition, in der das Fußteil (12) gestellfest gehalten ist, in eine Entrastungslage gezwungen ist, in der das Fußteil (12) mittels Verschwenkung der Stellhebel (10,11) in Aufstehposition und zurück in die Sitzposition verfahrbar ist, wobei beim Zurücklaufen in die Sitzposition die Raste (13) selbsttätig in Rastposition überführt ist und wobei das Verschwenken der Stellhebel mittels des linearen Stellantriebes (6) erfolgt und die starre Traverse (22), an der das zweite Ende des Stelltriebes (6) angelenkt ist, Bestandteil des Standfußes (12) ist.

2. Sessel nach Anspruch 1, **dadurch gekennzeichnet, daß** die Raste (13) ein entgegen einer Schließfeder (16) entrastbarer Schub- oder Drehriegel ist, der gestellfest am Sesselgestell (1) bzw. Beschlagteilen (14) gehaltert ist, und daß an einem Stellhebel (10) des Standfußes (12) ein Rastbolzen (18) gehaltert ist, der in Rastposition von der Raste (13) unterfangen ist und in Entrastposition freigegeben ist.

3. Sessel nach Anspruch 1 oder 2, **dadurch gekennzeichnet, daß** die Raste (13) mittels eines an der zweiten Drehtraverse (8) gehalterten Hebels (15) lösbar ist, mittels dessen die Raste (13) im Übergang von der Sitzposition zur Aufstehposition in die Entrastposition entgegen Schließfederkraft verschiebbar oder verschwenkbar ist und in dieser Position gehalten ist, bis die Drehtraverse (8) aus der Aufstehposition zum Beginn der Sitzposition verschwenkt ist oder diese überlaufen ist, in welcher die Raste (13) den Rastbolzen (18) unter der Wirkung der Schließfeder (16) übergreift.

## Claims

1. A chair with standing aid, consisting of a frame part (1) with side faces (2), a seat part (3) disposed in the frame between the side faces with a swivelling backrest (4) and extensible footrest, wherein the seat part together with the backrest and footrest can be raised and can be swivelled into an inclined position falling away towards the front edge of the seat by means of a linear actuator (6), wherein the frame stands on rollers (7) or runners disposed in its corner regions on the standing surface, wherein the linear actuator consists of an electric servomotor having extensible and retractable adjustment means (8, 22), the one end of which is hinged to a first rigid crosshead (22) and the other end of the actuator is hinged to a lever (9) protruding from a second, rotatable crosshead (8), wherein the first crosshead is disposed in the rear region - in the sitting direction - and the second crosshead is mounted in the opposite front region beneath the seat part, wherein in particular protruding from the second crosshead are adjusting levers, by means of which their link chains (19, 20) can be operated for the inclination of the rest and the swivelling out of the footrest, and the actuating forces and the link chain geometry are matched with one another in such a manner that upon the adjustment of the seat part from the standing aid position into the sitting position and back into the standing aid position by means of the actuating drive, the rotary movement of the second crosshead is limited by stops disposed in the regulating distance of the crosshead or of parts coupled therewith, and upon the further displacement of the actuating drive in the same direction the crosshead is rotatable to incline the backrest or to swivel out the footrest,
**characterised in that** the chair is coupled via adjusting levers (10, 11) with a standing foot part (12), which during the displacement, in the same direction, of the actuating drive (6) is inclined - from a position in which the backrest (4) is inclined into a neutral position and the footrest (5) is extended, into a sitting position in which the backrest (4) is less inclined and the foot rest (5) is retracted and then into the standing position - the standing foot part (12) is lowered and the entire chair frame (1) is raised,
**and in that** the standing foot part (12) is retained in the neutral position and the sitting position by means of a detachable catch (13) on the chair frame (1) or lock furniture (14) in a position set back at least slightly from the standing plane, which catch (13), upon the swivelling of the second crosshead (8) out of the neutral position into the sitting position or in the sitting position, by means belonging to the crosshead, out of the locking position, in which the foot part (12) is retained securely on the frame, is forced into an unlocking position in which the foot part (12) can be moved by means of swivelling the adjusting levers (10, 11) into the standing position and back into the sitting position, whereby when moving back into the sitting position the catch (13) is automatically transferred into the locking position and whereby the swivelling of the adjusting levers occurs by means of the linear actuating drive (6) and the rigid crosshead (22), on which the second end of the actuating drive (6) is pivoted, is a component of the standing foot (12).

2. A chair according to Claim 1,
**characterised in that** the catch (13) is a sliding bolt or swivel bolt that can be unlocked against a closing spring (16), which is retained securely on the chair frame (1) or lock furniture (14),
**and in that** mounted on an adjusting lever (10) of the standing foot (12) is a stop bolt (18), under which the catch (13) engages in the locking position and is released in the unlocking position.

3. A chair according to Claim 1 or 2,
**characterised in that** the catch (13) can be detached by means of a lever (15) mounted on the second swivel crosshead (8), by means of which the catch (13), in the transition from the sitting position to the standing position, can be moved or swivelled into the disengaged position against closing spring resistance and is retained in this position until the swivel crosshead (8) is swivelled out of the standing position at the beginning of the sitting position or this is overrun, in which the catch (13) engages over the stop bolt (18) under the action of the closing spring (16).

## Revendications

1. Fauteuil avec levage assisté, composé d'une pièce de bâti (1) avec des faces latérales (2), une pièce d'assise (3) placée dans le bâti entre les faces latérales avec un dossier (4) pivotant et un repose-pieds télescopique, la pièce d'assise, y compris le dossier et le repose-pieds, pouvant être soulevée et pivotée dans une position oblique inclinée vers le bord avant de l'assise au moyen d'un organe de commande (6) linéaire, le bâti reposant sur la surface d'appui sur des roulettes (7) ou des patins placés dans les coins du bâti, l'organe de commande linéaire étant constitué d'un moteur de commande électrique avec un moyen de réglage (8, 22) télescopique dont une extrémité est articulée sur une première traverse (22) rigide et l'autre extrémité est articulée sur un levier (9) dépassant à partir d'une deuxième traverse (8) pivotante, la première traverse - vu dans le sens de l'assise - étant placée dans la partie arrière proche du dossier et la seconde traverse étant logée dans la partie avant opposée en-dessous de la pièce d'assise, des leviers de commande dépassant notamment à partir de la seconde traverse au moyen desquels des chaînes articulées (19, 20) peuvent être commandées pour l'inclinaison du dossier et le pivotement des repose-pieds, les forces de réglage et la géométrie des chaînes articulées étant adaptées les unes par rapport aux autres de telle sorte que lors du réglage de la pièce d'assise de la position de levage assisté à la position assise puis de nouveau en position de levage assisté au moyen de l'organe de commande, le mouvement de rotation de la seconde traverse est limité par des butées placées dans le parcours de réglage ou par des pièces coupées à la traverse, et que dans le cas d'un autre mouvement de l'organe de commande exécuté dans le même sens, la traverse peut être tournée pour l'inclinaison du dossier ou pour faire pivoter les repose-pieds, **caractérisé en ce que** le fauteuil est raccordé à une béquille (12) au moyen de leviers de réglage (10, 11), cette béquille (12), lors du mouvement de l'organe de commande (6) exécuté dans le même sens - à partir d'une position dans laquelle le dossier (4) est incliné en position de repos et le repose-pieds (5) est sorti pour aller dans une position d'assise, dans laquelle le dossier (4) est moins incliné, et le repose-pieds (5) est rétracté et ensuite en position de levage - étant abaissée et l'ensemble du fauteuil (1) étant relevé, **et en ce que** la béquille (12), en position de repos et en position d'assise, est maintenue dans une position au moins un peu en retrait du niveau d'appui au moyen d'un cran d'arrêt (13) amovible, installé sur le bâti du fauteuil (1), ou d'armatures (14), ce cran d'arrêt (13), lors du pivotement de la seconde traverse (8) de la position de repos en position assise ou dans la position d'assise à partir de la position d'enclenchement, grâce aux organes propres à la traverse, dans laquelle position de déclenchement la béquille (12) est maintenue de façon fixe au bâti (1), étant contraint dans une position de déclenchement dans laquelle la béquille (12) peut être déplacée en position de levage et ramenée à nouveau en position assise par pivotement des leviers de réglage (10, 11), le cran d'arrêt (13) étant ramené automatiquement en position d'enclenchement lors de la course de retour en position assise, et le pivotement des leviers de réglage étant réalisé au moyen de l'organe de commande linéaire (6) et la traverse rigide (22), sur laquelle la seconde extrémité de l'organe de commande (6) est articulée, faisant partie de la béquille (12).

2. Fauteuil selon la revendication 1, **caractérisé en ce que** le cran d'arrêt (13) est un verrou glissant ou une targette pouvant être déclenché(e) contre un ressort de fermeture (16), maintenu de façon fixe sur le bâti du siège (1) ou sur les armatures (14), **et en ce que** un boulon d'arrêt (18) est maintenu sur un levier de commande (10) de la béquille (12), boulon qui, en position enclenchée, est soutenu par le cran d'arrêt (13) et libéré en position de déclenchement.

3. Fauteuil selon la revendication 1 ou 2, **caractérisé en ce que** le cran d'arrêt (13) est amovible au moyen d'un levier (15) maintenu sur la seconde traverse pivotante (8), au moyen duquel levier le cran d'arrêt (13) est déplaçable ou pivotant au passage de la position assise à la position de levage dans la position de déclenchement contre la force du ressort de fermeture et est maintenu dans cette position jusqu'à ce que la traverse pivotante (8) soit pivotée de la position de levage jusqu'au début de la position assise ou que celle-ci soit dépassée, dans laquelle le cran d'arrêt (13) a prise dans le boulon d'arrêt (18) sous l'effet du ressort de fermeture (16).
